# EUROPÄISCHE PATENTSCHRIFT

(11) **EP 0 912 399 B1**
(45) Veröffentlichungstag und Bekanntmachung des Hinweises auf die Patenterteilung: **03.05.2000**
(21) Anmeldenummer: 97930345.0
(22) Anmeldetag: 19.06.1997
(51) Int. Cl.: B65B 55/10

(54) **VERFAHREN UND VORRICHTUNG ZUM STERILISIEREN EINER VERPACKUNGSMATERIALBAHN**
PROCESS AND DEVICE FOR STERILISING A WEB OF PACKAGING MATERIAL
PROCEDE ET DISPOSITIF POUR STERILISER UNE BANDE DE MATERIAU D'EMBALLAGE

(30) Priorität: 03.07.1996 DE 19626705
(43) Veröffentlichungstag der Anmeldung: 06.05.1999
(73) Patentinhaber: ROBERT BOSCH GMBH, 70442 Stuttgart (DE)
(72) Erfinder: LEMKE, Kuno, D-74321 Bietigheim-Bissingen (DE); WILKE, Bernd, D-71397 Leutenbach (DE); WEBER, Helmut, D-71384 Weinstadt-Beutelsbach (DE)
(86) Internationale Anmeldenummer: DE9701257
(87) Internationale Veröffentlichungsnummer: WO9801343

(56) Entgegenhaltungen:
- EP-A- 0 045 389
- EP-A- 0 484 730
- GB-A- 1 166 010

## Beschreibung

Die Erfindung betrifft ein Verfahren zum Sterilisieren einer Verpackungsmaterialbahn, wie es beispielsweise aus der DE 42 09 838 A1 bekanntgeworden ist. Bei diesem Verfahren wird eine Verpackungsmaterialbahn zuerst einem mit hohem Druck auf die Verpackungsmaterialbahn auftreffenden Wasserstrahl, und anschließend einem UV-Licht ausgesetzt. Mit dem bekannten Verfahren können auf der Verpackungsmaterialbahn anhaftende Staubkörnchen oder Ansammlungen von Mikroorganismen in hohem Maße entfernt bzw. abgetötet werden. Es hat sich jedoch gezeigt, daß insbesondere Keime des Typs Aspergillus niger gegen das bekannte Sterilisierverfahren resistent sind. Dies rührt daher, daß der im wesentlichen mechanisch wirkende Wasserstrahl nicht alle Keime des obengenannten, besonders UV-Licht resistenten Typs auf der Verpackungsmaterialbahn erfaßt und loslöst, insbesondere wenn dieser in mehreren Schichten neben- oder übereinander angelagert ist. Weiterhin sind chemische Medien, wie beispielsweise Wasserstoffperoxid (H₂O₂) bekannt, die zwar Keime des Typs Aspergillus niger von Verpackungsmaterialbahnen entfernen, die jedoch aufgrund ihrer chemischen Zusammensetzung nur mit hohem Aufwand handzuhaben sind.

### Vorteile der Erfindung

Das erfindungsgemäße Verfahren zum Sterilisieren einer Verpackungsmaterialbahn mit den kennzeichnenden Merkmalen des Anspruchs 1 hat den Vorteil, daß überraschenderweise nicht nur auf der Verpackungsmaterialbahn anhaftende Staubkörnchen und Ansammlungen von Mikroorganismen, sondern insbesondere auch Keime des Typs Aspergillus niger ohne den Einsatz chemischer Sterilisiermittel entfernt bzw. abgetötet werden können.

Weitere Vorteile und vorteilhafte Weiterbildungen des erfindungsgemäßen Sterilisierverfahrens, sowie eine nach dem Verfahren arbeitende Vorrichtung ergeben sich aus den Unteransprüchen und der Beschreibung.

Eine nach dem erfindungsgemäßen Verfahren arbeitende Vorrichtung hat den Vorteil, daß durch die Verwendung des nur unter einem relativ geringen Druck stehenden Sattdampfes kein aufwendiger Druckbehälter für das Sterilisiermittel erforderlich ist. Dadurch baut die erfindungsgemäße Vorrichtung besonders einfach.

Die Verwendung von Saugrakeln anstelle von Druckluftrakeln hat den Vorteil, daß neben der Trocknung der Verpackungsmaterialbahn gleichzeitig eine Entfernung der abgewaschenen Keime erzielt wird. Ferner ist zum Betrieb von Saugrakeln keine Sterilluft erforderlich. Es ist jedoch auch denkbar, eine Kombination von Saug- und Druckluftrakeln zu verwenden.

Durch den Einsatz und die Anordnung eines der UV-Bestrahlungseinrichtung nachgeschalteten Sterilluftdüsenpaares läßt sich die Temperatur der Verpackungsmaterialbahn derart absenken, daß selbst UV-Bestrahlungseinrichtungen mit einer relativ hohen Leistung und somit hohen Wärmeabstrahlung ohne die Gefahr einer Beschädigung der Verpackungsmaterialbahn verwendet werden können.

### Zeichnung

Ein Ausführungsbeispiel der Erfindung ist in der Zeichnung dargestellt und wird in der nachfolgenden Beschreibung näher erläutert. Die einzige Figur 1 zeigt einen vereinfachten Längsschnitt durch eine Vorrichtung zum Sterilisieren einer Verpackungsmaterialbahn.

### Beschreibung des Ausführungsbeispiels

Die in einem Sterilraum 10 angeordnete Vorrichtung 11 zum Sterilisieren einer insbesondere aus Kunststoff bestehenden Verpackungsmaterialbahn 12, wie sie beispielsweise zum Formen oder Verschließen von Verpackungsbehältern verwendet wird, hat ein kontinuierlich angetriebenes Vorzugswalzenpaar 13, 14 zum Abziehen der Verpackungsmaterialbahn 12 von einer außerhalb des Sterilraums 10 befindlichen Vorratsrolle 16. In Förderrichtung der Verpackungsmaterialbahn 12 betrachtet schließen sich im Sterilraum 10 nacheinander zwei vertikal übereinander angeordnete, vorzugsweise als Breitschlitzdüsen ausgebildete Rakelpaare 17, 18 und 19, 20 für Sattdampf an, deren Dampfstrahlen die Oberseite 1 bzw. die Unterseite 2 der Verpackungsmaterialbahn 12 vollständig überstreichen.

Zum Entfernen des auf der Verpackungsmaterialbahn 12 niedergeschlagenen Sattdampfes schließt sich auf dem weiteren Förderweg der Verpackungsmaterialbahn 12 für deren Oberseite 1 bzw. Unterseite 2 ein Paar von Druckluft- oder Saugrakeln 22, 23 an. Ferner befindet sich zum Umlenken der Verpackungsmaterialbahn 12 aus ihrer vertikalen Förderrichtung in eine horizontale Förderrichtung im Sterilraum 10 eine Umlenkrolle 24. Der Umlenkrolle 24 ist eine UV-Bestrahlungseinrichtung 25 nachgeschaltet, die aus einem Oberteil 26 und einem Unterteil 27 besteht.

Im Auslaufbereich der Verpackungsmaterialbahn 12 aus der UV-Bestrahlungseinrichtung 25 befindet sich ein mit Sterilluft arbeitendes Druckluftdüsenpaar 28, 29 zum Abkühlen der Verpackungsmaterialbahn 12, dessen Blasrichtung entgegen der Förderrichtung der Verpackungsmaterialbahn 12 gerichtet ist. Ferner zielt die Blasrichtung des Druckluftdüsenpaares 28, 29 in die jeweiligen Spalte 31, 32 zwischen der Oberseite 1 der Verpackungsmaterialbahn 12 und dem Oberteil 26, bzw. der Unterseite 2 der Verpackungsmaterialbahn 12 und dem Unterteil 27.

Um die Verfahrenssicherheit der oben beschriebenen Vorrichtung 11 nachzuweisen wurde Sattdampf mit einem Druck von ca. 2 bis 5 bar (entspricht einer Temperatur von ca. 120 bis 160 Grad Celsius) eingesetzt. Die UV-Bestrahlungseinrichtung 25 wies eine Leistung von ca. 500 Milliwattsekunden/cm² auf, und die Bestrahlungsdauer der Verpackungsmaterialbahn 12 lag im Bereich von 1 bis 10 Sekunden. Beim einmaligen Durchlauf einer mit den Keimarten Bacillus subtilis, Bacillus stearothermophilus und Aspergillus niger präparierten Verpackungsmaterialbahn 12 konnten damit Abtötungsraten größer 6 Zehnenpotenzen erzielt werden.

Die oben beschriebene Vorrichtung 11 kann in vorteilhafter Weise modifiziert werden, indem der Bereich der Dampfreinigung, das heißt insbesondere der Bereich der Rakelpaare 17, 18 und 19, 20 weitgehend abgeschlossen ausgebildet ist, so daß keine Dampfschwaden in den Bereich der UV-Bestrahlungseinrichtung 25 gelangen. Es ist jedoch auch möglich, die Dampfschwaden entweder durch den Einsatz von keimarmem Wasser, oder mittels einer Absaugeinrichtung am Eintreten in die UV-Bestrahlungseinrichtung 25 zu hindern.

Ferner wird darauf hingewiesen, daß es je nach gewünschter Sterilitätsrate der Verpackungsmaterialbahn 12 auch denkbar ist, anstelle einer zweifachen Sattdampfbehandlung der Verpackungsmaterialbahn 12 auch lediglich eine einmalige, oder aber eine mehrmalige Sattdampfbehandlung vorzusehen. Anstelle einer zweimaligen Sattdampfbehandlung kann auch eine Komination einer Sattdampf- und einer Heißwasserbehandlung treten.

## Patentansprüche

1. Verfahren zum Sterilisieren einer Verpackungsmaterialbahn (12), bei der zuerst wenigstens ein Sterilisiermittel auf die Oberfläche der Verpackungsmaterialbahn (12) einwirkt, worauf anschließend nach einer Trocknung der Verpackungsmaterialbahn (12) eine Bestrahlung der Verpackungsmaterialbahn (12) durch UV-Licht erfolgt, dadurch gekennzeichnet, daß das Sterilisermittel Sattdampf ist.

2. Verfahren nach Anspruch 1, dadurch gekennzeichnet, daß der Sattdampf eine Temperatur zwischen 120 Grad und 160 Grad Celsius aufweist.

3. Verfahren nach Anspruch 1 oder 2, dadurch gekennzeichnet, daß der Sattdampf auf die Verpackungsmaterialbahn (12) vollflächig auftrifft.

4. Verfahren nach einem der Ansprüche 1 bis 3, dadurch gekennzeichnet, daß das Trocknen der Verpackungsmaterialbahn (12) mittels Druckluft und/oder Unterdruck erfolgt.

5. Verfahren nach einem der Ansprüche 1 bis 4, dadurch gekennzeichnet, daß die Verpackungsmaterialbahn (12) während der UV-Bestrahlung mittels steriler Luft gekühlt wird.

6. Verfahren nach einem der Ansprüche 1 bis 5, dadurch gekennzeichnet, daß daß nach der Behandlung der Verpackungsmaterialbahn (12) mit Sattdampf eine Behandlung derselben mit Heißwasser erfolgt.

7. Vorrichtung (11) zum Durchführen des Verfahrens nach einem der Ansprüche 1 bis 6, mit wenigstens einer Einrichtung zum Aufbringen von Sterilisiermittel auf eine Verpackungsmaterialbahn (12) und einer UV-Bestrahlungseinrichtung (25) für die Verpackungsmaterialbahn (12), dadurch gekennzeichnet, daß die Einrichtung (17 bis 20) zum Aufbringen von Sterilisiermittel für die Verwendung von Sattdampf als Sterilisiermittel ausgebildet ist, und daß im Bereich der UV-Bestrahlungseinrichtung (25) eine Kühleinrichtung (28, 29) für die Verpackungsmaterialbahn (12) angeordnet ist.

8. Vorrichtung nach Anspruch 7, dadurch gekennzeichnet, daß mit der wenigstens einen Einrichtung (17 bis 20) zum Aufbringen des Sattdampfes auf die Verpackungsmaterialbahn (12) eine Abführeinrichtung für den im Bereich der Einrichtung (17 bis 20) befindlichen Sattdampf gekoppelt ist.

9. Vorrichtung nach Anspruch 7, dadurch gekennzeichnet, daß die wenigstens eine Einrichtung (17 bis 20) zum Aufbringen des Sattdampfes auf die Verpackungsmaterialbahn (12) in einem weitgehend geschlossenen, von der UV-Bestrahlungseinrichtung (25) abgetrennten Raum angeordnet ist.

## Claims

1. Process for sterilizing a web of packaging material (12), in which firstly at least one sterilizing agent acts on the surface of the web of packaging material (12), and then, following the drying of the web of packaging material (12), the web of packaging material (12) is irradiated by UV light, characterized in that the sterilizing agent is saturated steam.

2. Process according to Claim 1, characterized in that the saturated steam has a temperature between 120 degrees and 160 degrees Celsius.

3. Process according to Claim 1 or 2, characterized in that the saturated steam strikes the entire area of the web of packaging material (12).

4. Process according to one of Claims 1 to 3, characterized in that the drying of the web of packaging material (12) is carried out by means of compressed air and/or vacuum.

5. Process according to one of Claims 1 to 4, characterized in that, during the UV irradiation, the web of packaging material (12) is cooled by means of sterile air.

6. Process according to one of Claims 1 to 5, characterized in that, after the web of packaging material (12) has been treated with saturated steam, the said web is treated with hot water.

7. Device (11) for carrying out the process according to one of Claims 1 to 6, having at least one apparatus for applying sterilizing agent to a web of packaging material (12) and a UV irradiation apparatus (25) for the web of packaging material (12), characterized in that the apparatus (17 to 20) for applying sterilizing agent is designed to use saturated steam as the sterilizing agent, and in that a cooling apparatus (28, 29) for the web of packaging material (12) is arranged in the area of the UV irradiation apparatus (25).

8. Device according to Claim 7, characterized in that the at least one apparatus (17 to 20) for applying the saturated steam to the web of packaging material (12) has coupled to it a discharge apparatus for the saturated steam located in the area of the apparatus (17 to 20).

9. Device according to Claim 7, characterized in that the at least one apparatus (17 to 20) for applying the saturated steam to the web of packaging material (12) is arranged in a largely closed space separated from the UV irradiation apparatus (25).

## Revendications

1. Procédé servant à stériliser une bande de matière pour emballage (12), dans lequel tout d'abord au moins un moyen de stérilisation agit sur la surface de la bande de matière pour emballage (12), puis ensuite a lieu après un séchage de la bande de matière pour emballage (12) une exposition de la bande de matière pour emballage (12) par de la lumière ultraviolette,
caractérisé en ce que
le moyen de stérilisation est de la vapeur saturée.

2. Procédé selon la revendication 1,
caractérisé en ce que
la vapeur saturée présente une température comprise entre 120 degrés et 160°C.

3. Procédé selon la revendication 1,
caractérisé en ce que
la vapeur saturée arrive sur la bande de matière pour emballage (12) complètement à plat.

4. Procédé selon l'une des revendications 1 à 3,
caractérisé en ce que
le séchage de la bande de matière pour emballage (12) a lieu au moyen d'air comprimé et/ou d'une dépression.

5. Procédé selon l'une des revendications 1 à 4,
caractérisé en ce que
la bande de matière pour emballage (12) est refroidie au moyen d'air, stérile pendant l'exposition aux rayons ultraviolets.

6. Procédé selon l'une des revendications 1 à 5,
caractérisé en ce que
après le traitement de la bande de matière pour emballage (12) avec de la vapeur saturée a lieu un traitement de cette même bande de matière pour emballage à l'eau bouillante.

7. Dispositif (11) servant à la mise en oeuvre du procédé selon l'une des revendications 1 à 6, avec au moins un système pour mettre un moyen de stérilisation sur une bande de matière pour emballage (12) et avec un système d'exposition aux rayons ultraviolets (25) de la bande de matière pour emballage (12),
caractérisé en ce que
- le dispositif (17 à 20) qui sert à mettre le moyen de stérilisation est conçu pour utiliser de la vapeur saturée, et
- on dispose dans la zone du système d'exposition aux rayons ultraviolets (25) un système de refroidissement (28, 29) pour la bande de matière pour emballage (12).

8. Dispositif selon la revendication 7,
caractérisé en ce que
on accouple à l'un au moins des dispositifs (17 à 20), qui servent à mettre la vapeur saturée sur la bande de matière pour emballage (12) un système d'évacuation pour la vapeur saturée qui se trouve dans la zone du dispositif (17 à 20)

9. Dispositif selon la revendication 7,
caractérisé en ce que
l'un au moins des dispositifs (17 à 20) qui sert à mettre de la vapeur saturée sur la bande de matière pour emballage (12) est disposé dans un espace largement fermé, séparé du système d'exposition aux rayons ultraviolets (25).
